# EUROPÄISCHE PATENTSCHRIFT

(11) **EP 0 158 013 B1**
(45) Veröffentlichungstag und Bekanntmachung des Hinweises auf die Patenterteilung: **11.01.1989**
(21) Anmeldenummer: 85100933.2
(22) Anmeldetag: 30.01.1985
(51) Int. Cl.: F01N 1/00

(54) **Reflexionsschalldämpfer für Brennkraftmaschinen**
Reflection muffler for combustion engines
Silencieux à réflexion pour moteur à combustion

(30) Priorität: 22.02.1984 DE 3406282
(43) Veröffentlichungstag der Anmeldung: 16.10.1985
(73) Patentinhaber: Adam Opel Aktiengesellschaft, 65428 Rüsselsheim (DE)
(72) Erfinder: Schad, Kurt, Ing. grad., D-6094 Bischofsheim (DE); Gora, Hans-Joachim, Dipl.-Ing., D-6094 Bischofsheim (DE)
(74) Vertreter: Rosenfeld, Jürgen, Dipl. Ing.

(56) Entgegenhaltungen:
- DE-C- 476 875
- FR-A- 734 813
- GB-A- 276 074
- GB-A- 376 815
- US-A- 1 567 298
- US-A- 3 181 647
- US-A- 3 665 712

## Beschreibung

Die Erfindung betrifft einen Reflexionsschalldämpfer für Brennkraftmaschinen, bestehend aus einem an seinen gegenüberliegenden Stirnwänden mit einem Einlaß- bzw. einem Auslaßstutzen versehenen, geschlossenen Gehäuse, in dem zwei in axialer Richtung zumindest teilweise nebeneinander verlaufende Rohre angeordnet sind, von denen das eine mit dem Einlaßstutzen verbunden ist und auf seinem Umfang einen Durchlaßbereich aufweist, durch den die Abgase vom Einlaßstutzen in das Innere des Gehäuses gelangen, und von denen das andere mit dem Auslaßstutzen verbunden ist und auf seinem Umfang einen Durchlaßbereich aufweist, durch den die Abgase aus dem Gehäuse zum Ablaßstutzen gelangen.

Das Prinzip der Schalldämmung mit Hilfe von Reflexion besteht darin, daß im Schalleitungskanal ein reflektierendes Hindernis so angeordnet ist, daß möglichst große Anteile der Schallwelle durch Interferenz der reflektierten mit der einfallenden Schallwelle gelöscht wird. Dabei ist zu beachten, daß für Schallwellen sowohl im Ausbreitungsweg angeordnete Wände wie auch Querschnittsänderungen des schallführenden Kanals ein Hindernis darstellen. Deshalb besteht die einfachste Ausführung eines Reflexionsschalldämpfers aus einem geschlossenen Gehäuse relativ großen Durchmessers, an das ein Einlaßstutzen und ein Auslaßstutzen geringeren Durchmessers angeschlossen sind.

Weiter dienen Schalldämpfer für Brennkraftmaschinen dazu, den lauten, pulsierenden Gasstrom, den die Brennkraftmaschine durch ihre Auspuffanlage erzeugt, zu glätten und das Mündungsgeräusch zu reduzieren, das in erster Linie vom Zündgeräusch herrührt. Die Schalldämmung für Brennkraftmaschinen gestaltet sich deshalb so schwierig, weil das kritische Geräuschspektrum sehr breitbandig vorliegt, nämlich in einem Bereich von etwa 50 bis 1000 Hz, was der Grund dafür ist, daß Schalldämpfer für Brennkraftmaschinen relativ komplizierte Gebilde darstellen, oder daß mehrere Schalldämpfer in Reihe geschaltet werden müssen, um das Geräuschspektrum möglichst vollständig abzudecken.

Die Dämpfungswirkung von Reflexionsschalldämpfern läßt sich durch eine zu Drosseleffekten führende Steuerung des Abgasstromes zusätzlich verbessern.

Ein Reflexionsschalldämpfer der angegebenen Gattung ist aus der US-A-3 191 715 bekannt. Bei diesem bekannten Reflexionsschalldämpfer verlaufen die mit dem Einlaß bzw. dem Auslaß verbundenen Rohre quer zur Gehäuseachse. Hierdurch soll bewirkt werden, daß die einströmenden Abgase in etwa die dreifache Gehäuselänge durchlaufen, bevor sie das Gehäuse wieder verlassen. Der Hauptstrom des Abgases verläuft längs des mit dem Einlaß verbundenen Rohres, verläßt dieses an seinem offenen Ende etwa in Gehäusemitte, wird an der Gehäusewandung reflektiert, zwischen den Rohren und der Gehäusewandung mit Richtung auf den Eingang zurückgeleitet, worauf er nach einer weiteren Richtungsumkehr in das offene, in der Nähe der Gehäusemitte liegende Ende des mit dem Auslaß verbundenen Rohres eingeleitet wird. Ein wesentlich geringerer Teil des Abgasstroms gelangt über eine Vielzahl von Schlitzen, die auf den Rohren vorgesehen sind, vom Gehäuseeinlaß zum Gehäuseauslaß, um eine Expansion des pulsierenden Abgasstroms sowie eine Verringerung des Strömungswiderstandes zu ermöglichen.

Dieser bekannte Reflexionsschalldämpfer ist nur in einem relativ kleinen, mittleren Frequenzbereich schalldämmend wirksam. Zudem ist die erreichte Glättung des pulsierenden Abgasstroms nur unvollständig gewährleistet. Die Einbeziehung der gesamten Gehäusewandung wirkt sich nachteilig auf den Dämmwert dieses Schalldämpfers aus, da auf diese Weise ein ganz erheblicher Teil des Auspuffgeräusches über die Gehäusewandung an die Umgebung abgestrahlt wird.

Ein weiterer Reflexionsschalldämpfer für Brennkraftmaschinen ist aus der DE-C-617 831 bekannt. Das Gehäuses dieses Schalldämpfers weist schräge Begrenzungsflächen auf und ist in eine Vielzahl von durch Rohre verschiedenen Durchmessers miteinander verbundene Kammern unterteilt, die jede für sich einen anderen, relativ schmalen Grenzbereich des Geräuschspektrums dämmt. Durch die Anordnung der Rohre wird der individuelle Dämmbereich jeder Kammer oberhalb der Kammergrenzfrequenz geringfügig verbessert, ein stufiger Verlauf der Dämmung bleibt jedoch auch durch diese Maßnahme bestehen. Auch dieser Schalldämpfer strahlt einen beträchtlichen Anteil des Abgasgeräusches über die Gehäusewandung an die Umgebung ab.

Eine Unterteilung in Teilkammern zeichnet auch das aus der DE-C-626 321 bekannte Zusatzgerät für Schalldämpfer aus, bei welchem in die einzige Trennwand zwei quer zueinander verlaufende Rohre verschiedener Länge eingesetzt sind, von denen das eine mit einem Ende auf der Höhe des Gehäuseeinlasses in der Trennwand eingesetzt ist. Bei zunehmender Drehzahl der Brennkraftmaschine soll auf diese Weise das dem Einlaß gegenüberliegende Rohr in immer geringerem Maße für einen glatten Durchgang der Abgase ausreichen, wodurch die Abgase zu einem Umweg über das zur Eintrittsöffnung versetzt angeordnete Rohr gezwungen ist, was eine Vergleichmäßigung der Schalldämmung bewirken soll. Nachteilig ist der mit steigender Drehzahl wachsende Strömungswiderstand dieses Zusatzgeräts für einen Schalldämpfer, was ungünstige Rückwirkungen auf die Brennkraftmaschine selbst hat. Außerdem ist die schalldämpfende Wirkung dieses Zusatzgerätes auf einen sehr engen Frequenzbereich beschränkt.

Vorwiegend zur Glättung des pulsierenden Abgasstroms dient der aus der US-A-3 469 652 bekannte Schalldämpfer. Das Dämpfergehäuse selbst ist auf den niederfrequenten Teil des Geräuschspektrums abgestimmt und an ein Paar gekrümmte, zwischen dem Einlaß und dem Auslaß verlaufende Rohre akustisch angekuppelt, welche ihrerseits anschließend an den Einlaß den Auslaß mit einem den Einlaß und den Auslaß verbindenden gekrümmten Rohr verbunden sind, Der relativ guten Glättung des pulsierenden Abgasstroms steht bei diesem Schalldämpfer eine schmalbandige Geräuschdämpfung gegenüber, wobei auch hier über das Dämpfergehäuse ein erheblicher Teil des Geräuschspektrums nach außen abgestrahlt wird.

Aufgabe der vorliegenden Erfindung ist es, einen Reflexions-Schalldämpfer der angegebenen Gattung zu schaffen, der das kritische Geräuschspektrum der Abgase breitbandig bedämpft und gleichzeitig den pulsierenden Abgasstrom ausreichend glättet, wobei der Aufbau kompakt, die Herstellung wirtschaftlich möglich und die Zahl der erforderlichen Bauteile, die einfach ausgebildet sein sollen, möglichst gering sein soll. Außerdem soll durch die erfindungsgemäße Ausbildung der Gefahr der Korrosion und/oder des Durchbrennens des Gehäuses entgegengewirkt werden.

Diese Aufgabe wird in Übereinstimmung mit dem kennzeichnenden Teil des Hauptanspruches dadurch gelöst, daß die vom Ein- bzw. Auslaßstutzen abgewandten Enden der Rohre verschlossen sind, daß die Durchlaßbereiche lediglich an den dem jeweiligen anderen Rohr gegenüberliegenden Seiten vorgesehen sind, daß den Durchlaßbereichen erste Reflexionsschalen gegenüberliegen, und daß den ersten Reflexionsschalen auf der von den Durchlaßbereichen abgewandten Seite der Rohre zweite Reflexionsschalen gegenüberliegen. Dadurch wird der Geräuschanteil des Abgasstromes auf kleinstem Raum in vielfältiger Weise reflektiert, wobei er bei jeder Reflexion mit einem anderen Hindernis bzw. einem anderen Kanalquerschnitt konfrontiert wird, was zu einer breitbandigen Dämpfung der Geräuschanteile führt. Eine direkte Beaufschlagung der Gehäusewände mit den heißen Abgasen ist dabei wirksam vermieden.

Der anschließend an den Gehäuseeinlaß mittels der Reflexionsschalen auf die beiden Rohre aufgeteilte Abgasstrom wird im Bereich des Gehäuseauslasses wieder zusammengeführt, wodurch die verschiedenfrequenten Geräuschwellen einem weiteren Gangunterschied und damit weiteren zur Dämpfung beitragenden Auslöschungen ausgesetzt sind.

Da der Abgasstrom im wesentlichen zwischen den Reflexionsschalen der beiden Rohre geführt ist, wird die Abstrahlung von Geräuschen über die Gehäusewandung erheblich herabgesetzt.

Der lange Weg, welchen der pulsierende Abgasstrom durchlaufen muß, ergibt eine weitgehende Glättung der Schwingungen des Abgasstroms. All diese vorteilhaften Wirkungen werden mit einem äußerst kompakten und damit platzsparenden Aufbau und mit zumindest rohrähnlichen Bauteilen erzielt, die preisgünstig zur Verfügung stehen und eine wirtschaftliche Herstellung gestatten.

Vorzugsweise sind die Durchlaßbereiche im wesentlichen über die gesamte Länge der Rohre ausgebildet und weisen die Form rechteckiger Fenster auf. Dadurch werden die Geräuschwellen und der Abgasstrom über die gesamte Rohrlänge hinweg zwischen den Rohren und den Reflexionsschalen sowie zwischen den beiden Rohr-Reflexionsschalensystemen hinweg reflektiert bzw. geleitet, wodurch die Dämpfungswirkung und die Glättung des Abgasstromes weiter verbessert wird. Die über einen weiten Bereich offenen Rohre setzen dem Abgasstrom praktisch keinen Strömungswiderstand entgegen, so daß ungünstige Rückwirkungen durch einen Stau der Abgase im Schalldämpfer auf die Brennkraftmaschine vermieden werden.

Die Rohre sind im wesentlichen über die gesamte Länge zwischen den vorzugsweise parallel zueinander angeordneten Gehäusestirnwänden nebeneinander verlaufend angeordnet, wodurch gewährleistet ist, daß die Geräuschwellen auch dann, wenn weitgehend offene Rohre verwendet werden, ausschließlich zwischen den beiden Rohr-Reflexionsschalensystemen geleitet werden, so daß kein Schall über die Gehäusewandung abgestrahlt wird.

Um eine Abstrahlung der Abgasgeräusche über die Gehäusestirnwände, mit denen die Rohre jeweils mit ihren vom Einlaßstutzen bzw. Auslaß. stutzen abgewandten Ende dicht verbunden sind, zu vermeiden, ist es zweckmäßig, die Rohre mit umfangsmäßig geschlossenen Endbereichen zu versehen, die vorzugsweise relativ kurz sind.

Eine in der Praxis besonders bedeutsame Weiterbildung zeichnet sich dadurch aus, daß die Rohrachsen unter einem spitzen Winkel zueinander verlaufen, wobei der von den Rohrachsen eingeschlossene Winkel zwischen 3 und 45°, vorzugsweise etwa 30° beträgt, und wobei der Scheitel des Winkels auf der Einlaßseite liegt, d. h. daß die Rohre von der Einlaß- zur Auslaßseite hin auseinanderlaufen, so daß der Weg, den der Abgasstrom von einem Rohr-Reflexionsschalensystem zum anderen von der Einlaß- zur Auslaßseite hin durchläuft kontinuierlich größer wird und das kritische Geräuschspektrum nicht nur breitbandig sondern auch sehr gleichmäßig bedämpft wird.

Vorzugsweise sind die ersten Reflexionsschalen rohrförmig ausgebildet und weisen auf der von den Durchlaßbereichen der Rohre abgewendeten Seite ein annähernd über die gesamte Schalenlänge verlaufendes Reflexionsfenster auf, das in Draufsicht eine rechteckige Form aufweist und dessen Öffnungswinkel bezüglich der Schalenachse zwischen 45° und 90°, insbesondere etwa 60° beträgt.

Zweckmäßigerweise sind die Enden der ersten Reflexionsschalen mit den Gehäusestirnwänden dicht verbunden und weisen relativ kurze, umfangsmäßig geschlossene Endbereiche auf, deren Länge vorzugsweise gleich der Länge der Endbereiche der Rohre ist.

Ein wesentliches Merkmal der Erfindung besteht darin, daß sowohl die ersten wie auch die zweiten Reflexionsschalen unter einem spitzen Winkel zueinander verlaufen, wobei der von den ersten Reflexionsschalen eingeschlossene Winkel kleiner ist als der von den Rohren eingeschlossene Winkel, während der von den zweiten Reflexionsschalen eingeschlossene Winkel kleiner ist als der von den ersten Reflexionsschalen eingeschlossene Winkel. Vorzugsweise fallen die Achsen der ersten Reflexionsschale mit den Rohrachsen auf der Einlaßseite zusammen, während die Achsen der zweiten Reflexionsschalen mit den Achsen der ersten Reflexionsschalen auf der Auslaßseite im wesentlichen zusammenfallen.

Vorzugsweise befinden sich die Rohre im wesentlichen innerhalb der ersten Reflexionsschalen.

Die endseitig mit den Gehäusestirnwänden dicht verbundenen zweiten Reflexionsschalen weisen Öffnungsbereiche auf, die vorteilhafterweise an ihren von den zugeordneten Reflexionsschalenfenstern abgewandten Seiten vorgesehen sind, wobei die Öffnungswinkel der zweiten Reflexionsschalen bezüglich ihrer Achsen kleiner als 180° sind und insbesondere bei etwa 90° liegen.

Zweckmäßigerweise sind die ersten Reflexionsschalen nur teilweise innerhalb der zweiten Reflexionsschalen angeordnet und zwar derart, daß zwischen den ersten. Reflexionsschalen und den die Öffnungsbereiche begrenzenden Längsrändern der zweiten Reflexionsschalen, je zwei voneinander getrennte Öffnungsbereiche vorliegen.

Die Erfindung wird nachfolgend anhand der Zeichnung näher erläutert ; in der Zeichnung zeigt :
. Fig. 1 einen Längsschnitt durch den er^{f}indungs- gemäßen Reflexionsschalldämpfer und
Fig. 2 einen Schnitt entlang der Linie li-li in Figur 1.

In Figur 1 ist der Strömungsweg der Abgase mit Pfeilen gekennzeichnet. Von der Auspuffanlage des Motors gelangen die Abgase uber einen im oberen Bereich einer ebenen Einlaßstirnwand 8 des Dämpfergehäuses 10 eingesetzten Einlaßstutzen 6 in das Innere des Reflexionsschalldämpfers, welchen sie über einen im unteren Bereich einer im Abstand von der Einlaßstirnwand 6 parallel zu dieser angeordneten, im wesentlichen gleich ausgebildeten, ebenen Auslaßstirnwand 9 eingesetzten Auslaßstutzen 7 wieder verlassen. Zwischen den beiden Stirnwänden 8, 9 besteht das Dämpfergehäuse 10 aus zwei mit ihren offenen Seiten einander gegenüberliegenden Zylinderhalbschalen 10', 10", zwischen denen sich ebene und zueinander parallele Gehäuseseitenwände 4, 5 erstrecken.

Ein mit dem Einlaßstutzen 6 verbundenes Rohr 15 erstreckt sich von der Einlaßstirnwand 8 durch das Dämpfergehäuse 10 schräg nach oben bis zur Auslaßstirnwand 9, mit welcher es dicht verbunden ist. Ein weiteres Rohr 16 ist mit dem Auslaßstutzen 7 verbunden und erstreckt sich von der Auslaßwand 9 ebenfalls schräg nach oben bis zur Einlaßstirnwand 8, mit welcher es dicht verbunden ist. Die beiden Rohre 15 und 16 verlaufen also vollständig nebeneinander und parallel zu den Gehäuseseitenwänden 4 und 5. Die Rohrachsen 15' und 16' schneiden sich links von der Einlaßwand 8 unter einem spitzen Winkel α, der etwa 30° beträgt. Der Abstand der Rohre 15, 16 an der Einlaßstirnwand 8 ist derart gewählt, daß die im folgenden noch zu beschreibenden ersten Reflexionsschalen 13, 14 untergebracht werden können.

Auf einander zugewandten Seiten der Rohre 15 und 16 sind rechteckige Fenster 11, 12 vorgesehen, die sich annähernd über die gesamte Rohrlänge erstrecken und bezüglich der Rohrachsen 15', 16' einen Öffnungswinkel 8 von etwa 60° aufweisen. Die Rohre 15, 16 weisen jedoch einen kurzen, umfangsmäßig geschlossenen Endbereich auf.

Jedes der beiden Rohre 15 und 16 ist in zunehmendem Abstand von einer ersten Reflexionsschale 13 bzw. 14 und von einer zweiten Reflexionsschale 21 bzw. 22 umgeben, die stirnseitig mit den Stirnwänden 8, 9 dicht verbunden sind.

Die ersten Reflexionsschalen 13, 14 sind rohrförmig ausgebildet und umgeben das zugeordnete Rohr 15 bzw. 16. Sie weisen auf den von den Fenstern 11, 12 der Rohre 15, 16 abgewandten Seite rechteckige Fenster 17, 18 auf, die sich fast über die gesamte Länge des Gehäuses 10 erstrecken und einen Öffnungswinkel bezüglich der Schalenachse 13', 14' von etwa 90° aufweisen. Die zweiten Reflexionsschalen 21, 22 erstrecken sich über einen Winkel von etwa 270° und liegen mit ihrer geschlossenen Seite den Fenstern 17, 18 radial gegenüber. Durch die offene Seite der zweiten Reflexionsschalen 21, 22 erstrecken sich die ersten Reflexionsschalen 13, 14 mit Abstand von den Längsrändern 21', 22' der zweiten Reflexionsschalen 21, 22. Hierdurch entstehen axial durchgehende Öffnungsbereiche 19, 19' bzw. 20, 20'.

Die Achsen der ersten und zweiten Reflexionsschalen 13, 14 bzw. 21, 22 liegen im wesentlichen in derselben Ebene wie die Achsen 15', 16' der beiden Rohre 15 und 16 und schneiden sich links von der Einlaßstirnwand 8. Der von den Achsen 13', 14' der ersten Reflexionsschalen 13, 14 eingeschlossene Winkel β ist kleiner als der von den Rohrachsen 15', 16' eingeschlossene Winkel a und beträgt etwa 25°. Demgegenüber verlaufen die zweiten Reflexionsschalen 21, 22 unter einem spitzen Winkel y zueinander, der wiederum kleiner ist als der von den ersten Reflexionsschalen 13, 14 eingeschlossene Winkel β und etwa 10° beträgt.

Nachfolgend soll der Strömungsverlauf der Abgase innerhalb des erfindungsgemäßen Reflexionsschalldämpfers anhand der Fig. 1 und 2 beschrieben werden.

Der am Einlaßstutzen 6 des Dämpfergehäuses 10 eintetende Abgasstrom strömt in das Rohr 1 und tritt aus dem Fenster 11 aus. Er wird teilweise zwischen dem Rohr 15 und der ersten Reflexionsschale 13 hin- und herreflektiert, während er sich gleichzeitig auf die Auslaßstirnwand 9 zubewegt, und teilweise durch die erste Reflexionsschale 13 zu deren Fenster 17 gelenkt, durch das er auf die zweite Reflexionsschale 21 gelangt, wo er zu den Öffnungsbereichen 19, 19' reflektiert bzw. umgelenkt wird. Durch die Öffnungsbereiche 19, 19' strömen die Abgase durch das Gehäuse 10 in die offenen Bereiche 20, 20' der zweiten Reflexionsschale 22. Nach Reflexion bzw. Umlenkung an der zweiten Reflexionsschale 22 tritt der Abgasstrom durch das Fenster 18 und nach Umlenkung an der ersten Reflexionsschale 14 durch das Fenster 12 in das Ronr 16 ein, wobei wieder Vielfachreflexionen auftreten. Entlang des Rohres 16 gelangt der Abgasstrom dann schließlich zu dem Auslaßstutzen 7.

Die vielfältig auftretenden Interferenzen innerhalb jedes Rohrschalensystems sowie von Rohrschalensystem zu Rohrschalensystem bewirkt aufgrund der erfindungsgemäßen Ausbildung, daß eine Bildung von stehenden Wellen innerhalb des Schalldämpfergehäuses unterbunden wird. Die stark unterschiedlichen Wege, welche verschiedene Mengen des Abgasstromes innerhalb des Dämpfergehäuses durchlaufen, führt zu einer Vielzahl von Auslöschungen, womit das kritische Geräuschspektrum des Abgasstroms effektiv und gleichmäßig bedämpft wird.

## Patentansprüche

1. Reflexionsschalldämpfer für Brennkraftmaschinen, bestehend aus einem an seinen gegenüberliegenden Stirnwänden (8, 9) mit einem Einlaß- bzw. einem Auslaßstutzen (6 bzw. 7) versehenen geschlossenen Gehäuse (10) in dem zwei in axialer Richtung zumindest teilweise nebeneinander verlaufende Rohre (15, 16) angeordnet sind, von denen das eine (15) mit dem Einlaßstutzen (6) verbunden ist und auf seinem Umfang einen Durchlaßbereich (11) aufweist, durch den die Abgase vom Einlaßstutzen (6) in das Innere des Gehäuses (10) gelangen, und von denen das andere (16) mit dem Auslaßstutzen (7) verbunden ist und auf seinem Umfang einen Durchlaßbereich (12) aufweist, durch den die Abgase aus dem Gehäuse (10) zum Ablaßstutzen (7) gelangen, dadurch gekennzeichnet, daß die vom Ein- bzw. Auslaßstutzen (6 bzw. 7) abgewandten Enden der Rohre (15 bzw. 16) verschlossen sind, daß die Durchlaßbereich (11, 12) lediglich an den dem jeweiligen anderen Rohr (15, 16) gegenüberliegenden Seiten vorgesehen sind, daß den Durchlaßbereichen (11, 12) erste Reflexionsschalen (13, 14) gegenüberliegen, und daß den ersten Reflexionsschalen (13, 14) auf der von den Durchlaßbereichen (11, 12) abgewandten Seite der Rohre (15, 16) zweite Reflexionsschalen (21, 22) gegenüberliegen.

2. Reflexionsschalldämpfer nach Anspruch 1, dadurch gekennzeichnet, daß die Durchlaßbereiche (11, 12) im wesentlichen über die gesamte Länge der Rohre (15, 16) ausgebildet sind.

3. Reflexionsschalldämpfer nach Anspruch 1 oder 2, dadurch gekennzeichnet, daß die Durchlaßbereiche (11, 12) in Form rechteckiger Fenster ausgebildet sind.

4. Reflexionsschalldämpfer nach einem der vorangehenden Ansprüche, dadurch gekennzeichnet, daß der Öffnungswinkel (6) der Durchlaßfenster (11, 12) bezüglich der Rohrachsen (15', 16') zwischen 40 und 60°, vorzugsweise bei etwa 50° liegt.

5. Reflexionsschalldämpfer nach einem der vorangehenden Ansprüche, dadurch gekennzeichnet, daß die Rohre (15, 16) im wesentlichen über die gesamte Länge zwischen den vorzugsweise parallel zueinander angeordneten Gehäusestirnwänden (8, 9) nebeneinander verlaufend angeordnet sind.

6. Reflexionsschalldämpfer nach einem der vorangehenden Ansprüche, dadurch gekennzeichnet, daß die Rohre (15, 16) jeweils mit ihren vom Einlaßstutzen (6) bzw. Auslaßstutzen (7) abgewandten Ende mit der Gehäusestirnwand (8, 9) dicht verbunden sind.

7. Reflexionsschalldämpfer nach einem der vorangehenden Ansprüche, dadurch gekennzeichnet, daß die Rohre (15, 16) umfangsmäßig geschlossene Endbereiche aufweisen, die vorzugsweise relativ kurz sind.

8. Reflexionsschalldämpfer nach einem der vorangehenden Ansprüche, dadurch gekennzeichnet, daß die Rohrachsen (15', 16') unter einem spitzen Winkel (a) zueinander verlaufen.

9. Reflexionsschalldämpfer nach Anspruch 8, dadurch gekennzeichnet, daß der von den Rohrachsen (15', 16') eingeschlossene Winkel (a) zwischen 3 und 45°, vorzugsweise etwa 30° beträgt.

10. Reflexionsschalldämpfer nach Anspruch 8 oder 9, dadurch gekennzeichnet, daß der Scheitel des Winkels (a) auf der Einlaßseite liegt.

11. Reflexionsschalldämpfer nach Anspruch 1, dadurch gekennzeichnet, daß die ersten Reflexionsschalen (13, 14) rohrförmig ausgebildet sind und auf der von den Durchlaßbereichen (11, 12) der Rohre (15, 16) abgewendeten Seite ein annähernd über die gesamte Schalenlänge verlaufendes Reflexionsschalenfenster (17, 18) aufweisen.

12. Reflexionsschalldämpfer nach Anspruch 11, dadurch gekennzeichnet, daß die Reflexionsschalenfenster (17, 18) in Draufsicht eine rechteckige Form aufweisen.

13. Reflexionsschalldämpfer nach Anspruch 11 oder 12, dadurch gekennzeichnet, daß die Öffnungswinkel der Reflexionsschalenfenster (17, 18) bezüglich der Schalenachse (13, 14) zwischen 60° und 90°, vorzugsweise bei etwa 80° liegt.

14. Reflexionsschalldämpfer nach Anspruch 11, dadurch gekennzeichnet, daß die Enden der ersten Reflexionsschalen (13, 14) mit den Gehäusestirnwänden (8, 9) dicht verbunden sind.

15. Reflexionsschalldämpfer nach einem der Ansprüche 11 bis 14, dadurch gekennzeichnet, daß die ersten Reflexionsschalen (13, 14) relativ kurze, umfangsmäßig geschlossene Endbereiche aufweisen, deren Länge vorzugsweise etwa gleich der Länge der Endbereiche der Rohre (15, 16) ist.

16. Reflexionsschalldämpfer nach einem der Ansprüche 11 bis 15, dadurch gekennzeichnet, daß die ersten Reflexionsschalen (13, 14) unter einem spitzen Winkel (ß) zueinanderverlaufen, der vorzugsweise zwischen 15 und 35° und insbesondere etwa 25° beträgt.

17. Reflexionsschalldämpfer nach Anspruch 16, dadurch gekennzeichnet, daß der von den ersten Reflexionsschalen (13, 14) eingeschlossene Winkel (ß) kleiner ist als der von den Rohren (15, 16) eingeschlossene Winkel (a).

18. Reflexionsschalldämpfer nach einem der vorangehenden Ansprüche, dadurch gekennzeichnet, daß die Rohrachsen (15', 16') und die Achsen der ersten Reflexionsschale (17', 18') auf der Einlaßseite im wesentlichen zusammenfallen.

19. Reflexionsschalldämpfer nach einem der vorangehenden Ansprüche, dadurch gekennzeichnet, daß die Rohre (15, 16) sich im wesentlichen innerhalb der ersten Reflexionsschalen (13, 14) befinden.

20. Reflexionsschalldämpfer nach einem der vorangehenden Ansprüche, dadurch gekennzeichnet, daß die Öffnungsbereiche (19', 20') der zweiten Reflexionsschalen (21, 22) an ihren von den zugeordneten Reflexionsschalenfenstern (17, 18) abgewandten Seiten vorgesehen sind.

21. Reflexionsschalldämpfer nach Anspruch 20, dadurch gekennzeichnet, daß die Öffnungswinkel der zweiten Reflexionsschalen (21, 22) bezüglich ihrer Achsen kleiner als 180° sind und vorzugsweise bei etwa 90° liegen.

22. Reflexionsschalldämpfer nach Anspruch 20 oder 21, dadurch gekennzeichnet, daß die Enden der zweiten Reflexionsschalen (21, 22) mit den Gehäusestirnwänden (8, 9) dicht verbunden sind.

23. Reflexionsschalldämpfer nach einem der Ansprüche 20 bis 22, dadurch gekennzeichnet, daß die zweiten Reflexionsschalen (21, 22) unter einem spitzen Winkel (y) zueinander verlaufen.

24. Reflexionsschalldämpfer nach einem der vorangehenden Ansprüche, dadurch gekennzeichnet, daß der von den zweiten Reflexionsschalen (21, 22) eingeschlossene Winkel (y) kleiner ist als der von den ersten Reflexionsschalen (13,

14) eingeschlossene Winkel (ß). 25. Reflexionsschalldämpfer nach einem der vorangehenden Ansprüche, dadurch gekennzeichnet, daß die Achsen (17', 18' ; 23', 24') der ersten und zweiten Reflexionsschalen (13, 14 ; 21, 22) auf der Auslaßseite im wesentlichen zusammenfallen.

26. Reflexionsschalldämpfer nach einem der vorangehenden Ansprüche, dadurch gekennzeichnet, daß die ersten Reflexionsschalen (13, 14) nur teilweise innerhalb der zweiten Reflexionsschalen (21, 22) angeordnet sind, derart, daß zwischen den ersten Reflexionsschalen (13, 14) und den die Öffnungsbereiche begrenzenden Längsrändern (21', 22') der zweiten Reflexionsschalen (21, 22) je zwei voneinander getrennte Öffnungsbereiche (19, 19' ; 20, 20') vorliegen.

27. Reflexionsschalldämpfer nach einem der vorangehenden Ansprüche, dadurch gekennzeichnet, daß die zweiten Reflexionsschalen (21, 22) mit Abstand von Zylinderhalbschalen (10', 10") des Dämpfergehäuses (10) umgeben sind, die durch zueinander parallele ebene Gehäuseseitenwände (4, 5) miteinander verbunden sind.

## Claims

1. Baffle silencer for internal combustion engines, consisting of a closed housing (10) which is provided at its opposed end walls (8, 9) with inlet and outlet sockets (6 and 7 respectively) and in which are disposed two tubes (15, 16) extending in the axial direction at least partially adjacent to each other, one (15) of which is connected to the inlet socket (6) and comprises at its circumference a throughflow zone (11) through which the exhaust gases flow from the inlet socket (8) into the interior of the housing (10), while the other (16) is connected to the outlet socket (7) and comprises at its circumference a throughflow zone (12) through which the exhaust gases flow out of the housing (10) to the outlet socket (7), characterised in that the ends of the tubes (15 and 16) remote from the inlet and outlet sockets (6 and 7) are sealed, the throughflow zones (11, 12) are provided only on the sides opposite the respective other tube (15, 16), first baffle shells (13, 14) are located opposite the throughflow zones (11, 12), and second baffle shells (21, 22) are located opposite the first baffle shells (13, 14) on the sides of the tubes (15, 16) remote from the throughflow zones (11, 12).

2. Baffle silencer according to claim 1, characterised in that the throughflow zones (11, 12) extend essentially over the full length of the tubes (15, 16).

3. Baffle silencer according to claim 1 or 2, characterised in that the throughflow zones (11, 12) are in the form of rectangular apertures.

4. Baffle silencer according to any of the preceding claims, characterised in that the aperture angle (8) of the throughflow apertures (11, 12) relative to the tube axes (15', 16') is between 40 and 60°, preferably about 50°.

5. Baffle silencer according to any of the preceding claims, characterised in that the tubes (15, 16) extend adjacent to each other essentially over the full length between the housing end walls (8, 9), which are preferably arranged parallel to each other.

6. Baffle silencer according to any of the preceding claims, characterised in that the tubes (15, 16) are connected in sealing tight relationship to the housing end walls (8, 9), in each case by their end remote from the inlet socket (6) or outlet socket (7).

7. Baffle silencer according to any of the preceding claims, characterised in that the tubes (15, 16) comprise circumferentially closed end zones which are preferably relatively short.

8. Baffle silencer according to any of the preceding claims, characterised in that the tube axes (15', 16') are at an acute angle (α) to each other.

9. Baffle silencer according to claim 8, characterised in that the angle (a) formed by the tube axes (15', 16') is between 3 and 45°, preferably about 30°.

10. Baffle silencer according to claim 8 or 9, characterised in that the vertex of the angle (a) is located on the inlet side.

11. Baffle silencer according to claim 1, characterised in that the first baffle shells (13, 14) are of tubular construction and comprise, on the side remote from the throughflow zones (11, 12) of the tubes (15, 16), a baffle shell aperture (17, 18) extending almost over the full length of the shell.

12. Baffle silencer according to claim 11, characterised in that the baffle shell apertures (17, 18) have a rectangular shape in plan view.

13. Baffle silencer according to claim 11 or 12, characterised in that the aperture angles of the baffle shell apertures (17, 18) relative to the shell axis (13, 14) are between 60° and 90°, preferably about 80°.

14. Baffle silencer according to claim 11, characterised in that the ends of the first baffle shells (13, 14) are connected to the housing end walls (8, 9) in sealing tight relationship.

15. Baffle silencer according to any of claims 11 to 14, characterised in that the first baffle shells (13, 14) comprise relatively short, circumferentially closed end zones whose length is preferably approximately equal to the length of the end zones of the tubes (15, 16).

- 16. Baffle silencer according to any of claims 11 to 15, characterised in that the first baffle shells (13, 14) are at an acute angle (p) to each other, which is preferably between 15° and 35° and in particular about 25°.

17. Baffle silencer according to claim 16, characterised in that the angle (p) formed by the first baffle shells (13, 14) is smaller than the angle (a) formed by the tubes (15, 16).

18. Baffle silencer according to any of the preceding claims, characterised in that the tube axes (15', 16') and the axes of the first baffle shells (17', 18') essentially coincide on the inlet side.

19. Baffle silencer according to any of the preceding claims, characterised in that the tubes (15, 16) are located essentially inside the first baffle shells (13, 14).

20. Baffle silencer according to any of the preceding claims, characterised in that the opening zones (19', 20') of the second baffle shells (21,

22) are provided on their sides remote from the associated baffle shell apertures (17, 18).

21. Baffle silencer according to claim 20, characterised in that the aperture angles of the second baffle shells (21, 22) relative to their axes are smaller than 180° and preferably about 90°.

22. Baffle silencer according to claim 20 or 21, characterised in that the ends of the second baffle shells (21, 22) are connected to the housing end walls (8, 9) in sealing tight relationship.

23. Baffle silencer according to any of claims 20 to 22, characterised in that the second baffle shells (21, 22) are at an acute angle (y) to each other.

24. Baffle silencer according to any of the preceding claims, characterised in that the angle (y) formed by the second baffle shells (21, 22) is smaller than the angle (β) formed by the first baffle shells (13, 14).

25. Baffle silencer according to any of the preceding claims, characterised in that the axes (17', 18' ; 23', 24') of the first and second baffle shells (13,14; 21, 22) essentially coincide on the outlet side.

26. Baffle silencer according to any of the preceding claims, characterised in that the first baffle shells (13, 14) are only partially arranged inside the second baffle shells (21, 22), in such a way that between the first baffle shells (13, 14) and the longitudinal edges (21', 22') of the second baffle shells (21, 22), which define the opening zones, in each case there are two separate opening zones (19, 19' ; 20, 20').

27. Baffle silencer according to any of the preceding claims, characterised in that the second baffle shells (21 ; 22) are surrounded at a distance by cylinder halfshells (10', 10") of the silencer housing (10), which are connected to each other by planar housing side walls (4, 5) parallel to each other.

## Revendications

1. Silencieux à réflexion pour moteurs à combustion interne,. se composant d'un carter (10) fermé pourvu sur ses deux parois frontales (8, 9) opposées d'une tubulure d'admission, respectivement d'échappement (6, respectivement 7), carter dans lequel sont disposés deux tubes (15, 16) se développant en direction axiale, au moins approximativement partiellement l'un à côté de l'autre, parmi lesquels l'un (15) est relié à la tubulure d'admission (6) et présente sur sa périphérie une zone de passage (11) à travers laquelle les gaz d'échappement passent de la tubulure d'admission (6) dans l'intérieur du carter (10) et parmi lesquels l'autre (16) est relié à la tubulure d'échappement (7) et présente sur sa périphérie une zone de passage (12) à travers laquelle les gaz d'échappement passent du carter (10) à la tubulure d'échappement (7), caractérisé en ce que les extrémités des tubes (15, respectivement 16) opposées à la tubulure d'admission, respectivement d'échappement (6, respectivement 7) sont obturées, que les zones de passage (11, 12) sont uniquement prévues sur les côtés en regard de chaque autre tube (15, 16), et que des deuxièmes coquilles de réflexion (21, 22) sont opposées aux premières coquilles de réflexion (13, 14), du côté des tubes (15, 16) opposé aux zones de passage (11, 12).

2. Silencieux à réflexion selon la revendication 1, caractérisé en ce que les zones de passage (11, 12) sont principalement réalisées sur toute la longueur des tubes (15, 16).

3. Silencieux à réflexion selon l'une des revendications 1 ou 2, caractérisé en ce que les zones de passage (11, 12) sont réalisées sous forme de fenêtre rectangulaire.

4. Silencieux à réflexion selon l'une des revendications précédentes, caractérisé en ce que l'angle d'ouverture (8) des fenêtres de passage (11, 12) par rapport aux axes de tube (15', 16') sont compris entre 40 et 60°, de préférence font environ 50°.

5. Silencieux à réflexion selon l'une des revendications précédentes, caractérisé en ce que les tubes (15, 16) sont disposés en se développant l'un à côté de l'autre sur toute leur longueur, entre les parois frontales de carter (8, 9) qui sont de préférence disposées de manière parallèle entre-elles.

6. Silencieux à réflexion selon l'une des revendications précédentes, caractérisé en ce que les tubes (15, 16) sont reliés chaque fois de manière étanche à la paroi frontale de carter (8,9), par leur extrémité opposée à la tubulure d'admission (6), respectivement à la tubulure d'échappement (7).

7. Silencieux à réflexion selon l'une des revendications précédentes, caractérisé en ce que les tubes (15, 16) présentent des zones d'extrémité fermées sur leur périphérie, qui sont de préférence relativement courtes.

8. Silencieux à réflexion selon l'une des revendications précédentes, caractérisé en ce que les axes de tubes (15', 16') se développent en faisant entre-eux un angle (a) aigu.

9. Silencieux à réflexion selon la revendication 8, caractérisé en ce que l'angle (a) fait par les axes de tubes (15', 16') est compris entre 3 et 45°, de préférence approximativement 30°.

10. Silencieux à réflexion selon l'une des revendications 8 ou 9, caractérisé en ce que le sommet de l'angle (a) est situé du côté de l'admission.

11. Silencieux à réflexion selon la revendication 1, caractérisé en ce que les premières coquilles de réflexion (13, 14) sont de forme tubulaire et que sur le côté opposé aux zones de passage (11, 12) des tubes (15, 16), elles présentent des fenêtres de coquilles de réflexion (17, 18) se développant approximativement sur toute la longueur de coquille.

12. Silencieux à réflexion selon la revendication 11, caractérisé en ce qu'en vue de dessus, les fenêtres de coquilles de réflexion (17, 18) présentent une forme rectangulaire.

13. Silencieux à réflexion selon l'une des revendications 11 ou 12, caractérisé en ce que l'angle d'ouverture des fenêtres de coquilles de réflexion (17, 18) relativement à l'axe de coquille (13, 14) est situé entre 60° et 90°, de préférence à environ 80°.

14. Silencieux à réflexion selon la revendication 11, caractérisé en ce les extrémités des premières coquilles de réflexion (13, 14) sont reliées de manière étanche aux parois frontales de carter (8, 9).

15. Silencieux à réflexion selon l'une des revendications 11 à 14, caractérisé en ce que les premières coquilles de réflexion (13, 14) présentent des zones d'extrémité relativement courtes, fermées à leur périphérie, dont la longueur est de préférence approximativement identique à la longueur des zones d'extrémité des tubes (15, 16).

16. Silencieux à réflexion selon l'une des revendications 11 à 15, caractérisé en ce que les premières coquilles de réflexion (13, 14) se développent en faisant mutuellement un angle (p) aigu, qui est de préférence compris entre 15° et 35°, et fait notamment approximativement 25°.

17. Silencieux à réflexion selon la revendication 16, caractérisé en ce que l'angle (p) fait par les premières coquilles de réflexion (13, 14) est plus petit que l'angle (a) fait par les tubes (15, 16).

18. Silencieux à réflexion selon l'une des revendications précédentes, caractérisé en ce que les axes de tubes (15', 16') et les axes des premières coquilles de réflexion (13, 14) coïncident principalement du côté admission.

19. Silencieux à réflexion selon l'une des revendications précédentes, caractérisé en ce que les tubes (15, 16) se trouvent principalement à l'intérieur des premières coquilles de réflexion (13, 14).

20. Silencieux à réflexion selon l'une des revendications précédentes, caractérisé en ce les zones d'ouverture (19', 20') des deuxièmes coquilles de réflexion (21, 22) sont prévues sur leurs côtés opposés aux fenêtres de coquilles de réflexion (17, 18) qui leur sont affectées.

21. Silencieux à réflexion selon la revendication 21, caractérisé en ce que les angles d'ouverture des deuxièmes coquilles de réflexion (21, 22) sont plus petits que 180° relativement à leurs axes et se situent de préférence à environ 90°.

22. Silencieux à réflexion selon l'une des revendications 20 ou 21, caractérisé en ce que les extrémités des deuxièmes coquilles de réflexion (21, 22) sont reliées de manière étanche aux parois frontales de carter (8, 9).

23. Silencieux à réflexion selon l'une des revendications 20 à 22, caractérisé en ce que les deuxièmes coquilles de réflexion (21, 22) se développent en faisant entre-elles un angle (y) aigu.

24. Silencieux à réflexion selon l'une des revendications précédentes, caractérisé en ce que l'angle (y) formé par les deuxièmes coquilles de réflexion (21, 22) est plus petit que l'angle (β) formé par les premières coquilles de réflexion.

25. Silencieux à réflexion selon l'une des revendications précédentes, caractérisé en ce que les axes (17', 18', 23', 24') des premières et des deuxièmes coquilles de réflexion (13, 14 ; 21, 22) coïncident principalement du côté échappement.

26. Silencieux à réflexion selon l'une des revendications précédentes, caractérisé en ce que les premières coquilles de réflexion (13, 14) ne sont disposées que partiellement à l'intérieur des deuxièmes coquilles de réflexion, de sorte qu'il existe chaque fois deux zones d'ouverture (19, 19' ; 20, 20') séparées l'une de l'autre, entre les premières coquilles de réflexion (13, 14) et les bords longitudinaux (21', 22') des deuxièmes coquilles de réflexion (21, 22) délimitant les zones d'ouverture.

27. Silencieux à réflexion selon l'une des revendications précédentes, caractérisé en ce que les deuxièmes coquilles de réflexion (21, 22) sont entourées à distance par des demi-coquilles cylindriques (10', 10") du carter de silencieux (10), qui sont reliées ensemble par des parois latérales de carter (4, 5) planes et mutuellement parallèles.
